# EUROPÄISCHE PATENTSCHRIFT

(11) **EP 0 204 149 B1**
(45) Veröffentlichungstag und Bekanntmachung des Hinweises auf die Patenterteilung: **06.09.1989**
(21) Anmeldenummer: 86105991.3
(22) Anmeldetag: 30.04.1986
(51) Int. Cl.: B01F 15/00, B01F 7/18, B01F 7/22

(54) **Rührorgan**
Impeller
Agitateur

(30) Priorität: 01.06.1985 DE 3519647
(43) Veröffentlichungstag der Anmeldung: 10.12.1986
(73) Patentinhaber: Uhde GmbH, 44141 Dortmund (DE); EKATO Rühr- und Mischtechnik GmbH, D-79641 Schopfheim (DE)
(72) Erfinder: Röder, Klaus W., Dipl.-Ing., D-6350 Bad Nauheim (DE); Schupper, Hans, Dipl.-Ing., D-7863 Zell i. W. (DE); Probst, Konrad, D-7860 Schopfheim (DE)

(56) Entgegenhaltungen:
- DE-B- 1 075 560

## Beschreibung

Die Erfindung betrifft ein Rührorgan, insbesondere in lmpellerform, bestehend aus Rührernabe mit einer Mehrzahl von Rührerarmen zur Befestigung an der Rührerwelle für die Durchmischung von Substanzen in Rührgefässen, insbesondere solchen, die zu Anbackungen, Verkrustungen und/oder Anpolymerisation neigen. Rührer dienen dem Stoffaustausch in fluiden Medien, die vom flüssigen auch in den dispersen oder pastösen Zustand übergehen können.

Es ist erforderlich, dass es am Rührorgan nicht zu Anbackungen, Verkrustungen und/oder zu Anpolymerisationen kommt, weil dadurch seine störungsfreie Funktion als Mischorgan eingeschränkt wird. Bei routinemässigen Reinigungen sollte eine rückstandsfreie Reinigung möglich sein, d.h. Spalte zwischen Bauteilen des Rührorgans sollten weitgehend vermieden werden.

Bekannt sind Rührorgane der verschiedensten Form. So gibt es z.B. Rührorgane in Ankerform, lmpellerform, gemäss DIN 28144, Seite 13, und in Propellerform. Je nach Ausführung der Rührorgane, ob emailliert oder blank, und Grösse der Rührgefässe können die Rührorgane einteilig oder müssen sie mehrteilig sein. Dies ist wiederum abhängig von dem zulässigen bzw. wirtschaftlichen Durchmesser des Rührgefässdekkels. In ein Rührgefäss mit einem Gefässdeckeldurchmesser gleich dem Gefässdurchmesser kann stets ein einteiliges Rührorgan eingebaut werden. Weist das verwendete Rührorgan, emailliert oder blank einen reduzierten Durchmesser auf, kann auch die Montageöffung, d.h. der Gefässdeckel, reduziert werden in Bezug auf den Gefässdurchmesser. Diese Reduzierung des Deckeldurchmessers reicht jedoch bei manchen Prozessen noch nicht aus, so dass letztendlich ein Montagedekkeldurchmesser gewählt wird, der ein mehrteiliges Rührorgan erforderlich macht.

Die Erfindung bezieht sich auf solch ein mehrteiliges Rührorgan, insbesondere in blanker Ausführung und in Impellerform. Dieses Rührorgan kann geteilt, d.h. demontiert, durch eine verhältnismässig kleine Montageöffnung in das Rührgefäss gebracht und dort zusammen- und an die Rührerwelle montiert werden.

Bekannt sind mehrteilige, mindestens zweiteilige Rührorgane, insbesondere in lmpellerform, wobei z.B. drei Rührarme als Einarmstück und als Zweiarmstück mit jeweils halbem Nabenteil einzeln durch die kleine Montageöffnung in das Rührgefäss eingebracht werden und dann an der Rührerwelle verschraubt werden. Dabei erhält man eine Vielzahl von scharfen Kanten an und eine Vielzahl von Spalten zwischen den einzelnen Bauteilen. Die scharfen Kanten und Spalten sind Ausgangspunkt für Anbackungen, Verkrustungen und/oder Anpolymerisation von fluiden Medien.

Der Erfindung liegt die Aufgabe zugrunde, ein mehrteiliges Rührorgan für ein Rührgefäss mit kleiner Montageöffung so zu gestalten, dass es nach dem Einbau spaltfrei vorliegt.

Diese Aufgabe wird gelöst durch die konstruktive Gestaltung des Rührorgans gemäss dem Kennzeichen des Hauptpatentanspruchs. Vorteilhafte Ausführungen des Rührorgans sind gemäss den Kennzeichen der Unteransprüche ausgebildet.

Die mit der Erfindung erzielten Vorteile bestehen insbesondere im Fehlen jeglicher Spalte am fertig eingebauten mehrteiligen Rührorgan im Rührgefäss mit kleiner Montageöffnung. Dadurch kommt es nicht mehr zu Anbackungen, Verkrustungen und/oder Anpolymerisation. Routinemässige Reinigungen gewährleisten vollkommene Rückstandsfreiheit. Da solche Rührgefässe für Chargenbetrieb vorgesehen sind, könnten Produktionsrückstände sich qualitätsmindernd auf die nächste Charge auswirken. Es lassen sich erstmals Rührgefässe mit vermindertem Durchmesser der Montage- bzw. Reinigungsöffnung herstellen, die für den Einbau von mehrteiligen Rührorganen vorgesehen sind.

Ein Ausführungsbeispiel der Erfindung ist in den Zeichnungen dargestellt und wird im folgenden näher beschrieben. Es zeigen:
Fig. 1: Rührorgan in Impellerform in der Draufsicht
Fig. 2: Schnitt von Rührernabe und Rührerarm, Schnittlinie A-A aus Fig. 1
Fig. 3: Schnitt von Rührerarm, Schnittnie B-B aus Fig. 2

Das in Fig. 1 dargestellte Rührorgan 1 besteht im wesentlichen aus der Rührernabe 2, die auf eine nicht dargestellte Rührerwelle in bekannter Weise angesetzt und befestigt werden kann. Von dieser Rührernabe 2 erstrecken sich die Rührerarme 3 in 120° Teilung nach aussen. Zwei dieser Rührerarme 3 sind stets mit der Rührernabe verbunden. Der dritte Rührerarm ist gemäss der Erfindung reproduzierbar montierbar und demontierbar an der Rührernabe 2 befestigt. Dazu wurde der Rührerarm 3, der gemäss Fig. 2 aus den beiden Rührerarmholmen 4 und gemäss Fig. 3 den beiden Rührerarmstegen 5 besteht, in den Rührerarmstummel 6 und den Rührerarmrest 3' geteilt. Der Rührerarmstummel 6 ist mittels einer Dauerschweissnaht starr an die Rührernabe angesetzt. In den beiden zylindrischen Rührerarmholmen 4 des Rührerarmstummels sind Zentriermittelhälften 7, z.B. Zentrierbuchsen eingesetzt und über Positionsschweisspunkte 8 arretiert. Der Rührarmrest 3' erhält in den Rührerarmholmen 4 die Gegenpart- Zentriermittelhälften 7', z.B. Zentrierbuchsen mit ebenfalls Positionsschweisspunkten 8.

Rührerarmstummel 6 und Rührerarmrest 3' sind über die Zentrierbolzen 9 in den Zentrierbuchsen 7 bzw. 7' zueinander positioniert.

Für den Einbau des Rührorgans 1 in das Rührgefäss wird die Rührernabe 2 mit den starr verbundenen beiden Rührerarmen durch die Montageöffnung in das Rührgefäss eingeführt und spaltfrei an der Rührerwelle befestigt. Die kalottenähnliche Kappe 10 wird spaltfrei mit der Rührernabe 2 verschweisst und glatt poliert. Der Rührerarmrest 3' wird nach Einführung in das Rührgefäss auf den Rührerarmstummel 6 aufgesteckt und der Spalt zwischen beiden Teilen wird form-und kraftschlüssig verschweisst. Anschliessend erfolgt Abschleifen und Polieren der Schweissnaht, so dass eine vollkommen glatte Fläche erhalten wird.

Für einen evtl. Ausbau des Rührorgans wird die Schweissnaht liniengenau aufgetrennt.

Die Rührernabe 2 ist zur kraftschlüssigen Verbindung mit der Rührerwelle wahlfrei in bekannter Art ausgebildet. Der untere Teil der Rührernabe kann ergänzend so gestaltet sein, dass dieser als Spülvorsatz die unterhalb liegende Gleitringdichtung schützt.

## Patentansprüche

1. Rührorgan, insbesondere in lmpellerform, mit einer Rührernabe (2) mit einer Mehrzahl von Rührarmen (3) an der Rührerwelle für die Durchmischung von Substanzen in einem Rührgefäss, insbesondere solchen, die zu Anbackungen, Verkrustungen und/oder Anpolymerisation neigen, wobei mindestens ein Rührerarmrest (3') nach Einbau der Rührerwelle in das Rührgefäss an dieser ansetzbar ist, gekennzeichnet durch eine allseits geschlossene, spalt- und verschraubungsfreie Rührernabe (2) mit mindestens einem angesetzten Rührerarmstummel (6), mindestens zwei Zentriermittelhälften (7) in dem Rührerarmstummel (6), mit mindestens einem Rührerarmrest (3'), der an der zur Nabe zugewandten Querschnittsfläche die Gegenpart- Zentriermittelhälften (7') zur Zentrierung am betreffenden Rührerarmstummel aufweist, wodurch der anzusetzende Rührerarmrest (3') mit dem Rührerarmstummel (6) starr verbunden ist.

2. Rührorgan nach Anuch 1, dadurch gekennzeichnet, dass Rührerarmrest (3') und Rührerarmstummel (6) glattflächig miteinander verschweisst sind und die Schweissnaht (11) poliert ist.

3. Rührorgan nach Anspruch 1 oder 2, dadurch gekennzeichnet, dass Rührerarmrest (3') und Rührerarmstummel (6) hohl sind und innen verschraubbar ausgebildet sind.

4. Rührorgan nach einem der Ansprüche 1 bis 3, dadurch gekennzeichnet, dass die axiale form-und kraftschlüssige Verbindung von Rührernabe (2) und Rührerwelle durch eine mit der Rührernabe verschweisste, kalottenähnliche Kappe (10) hermetisch geschlossen ist.

## Revendications

1. Organe d'agitation, plus particulièrement du type à aube, comportant un moyeu (2), avec plusieurs bras (3) sur l'arbre, pour le mélange de substances dans une cuve à agitation, notamment de celles qui ont tendance à s'agglutiner, à s'incruster et/ou polymériser, étant entendu qu'au moins un tronçon d'extrémité de bras (3') peut être fixé sur l'arbre, après montage de ce dernier dans la cuve à agitation, caractérisé par un moyeu (2) fermé de toute part, sans fentes et sans boulons, portant au moins un moignon de bras (6), avec au moins une aide au centrage en deux moitiés (7) dans le moignon de bras (6), et au moins un tronçon d'extrémité de bras (3') muni, sur sa section faisant face au moyeu, de la contrepartie (7') en deux moitiés d'aide au centrage sur le moignon de bras correspondant, ce qui fait que le tronçon d'extrémité de bras (3') soit rigidement fixé sur le moignon de bras (6).

2. Organe d'agitation selon la revendication 1, caractérisé en ce que les surfaces lisses du tronçon d'extrémité de bras (3') et du moignon de bras (6) sont soudées ensemble et que le cordon de soudure (11) est poli.

3. Organe d'agitation selon la revendication 1 ou 2, caractérisé en ce que le tronçon d'extrémité de bras (3') et le moignon de bras (6) sont creux pour être vissés ensemble à l'intérieur.

4. Organe d'agitation selon l'une des revendications 1 à 3, caractérisé en ce que l'assemblage axial direct entre le moyeu (2) et l'arbre est hermétiquement fermé par une calotte (10) soudée sur le moyeu.

## Claims

1. Agitator, particularly of impeller shape, consisting of the agitator hub (2) with a plurality of agitator arms (3) attached to the agitator shaft, the agitator serving for the mixing of substances. especially those that tend to material build-up, incrustation and/or incipient polymerization, one main section (3) being fitted to the hub after the agitator has been installed in the vessel, characterized by a fully closed agitator hub (2) without gaps and bolts, with at least one agitator arm stub end (6), at least two centering aid halves (7) in the stub end (6), with a minimum of one main section (3') which incorporates, in the cross-sectional area facing the hub, the counterpart halves (7') for centering on the stub end, i.e. the main section (3') is connected rigidly to the stub end (6).

2. Agitator according to claim 1, characterized in that the main section (3') and the arm stub end (6) are joined by a smooth weld (11) subsequently polished.

3. Agitator according to claim 1 or 2, characterized in that the main section (3') and the arm stub end (6) are hollow for internal bolting.

4. Agitator according to any of the preceding claims, characterized in that the axial joint of agitator hub (2) and agitator shaft is hermetically closed by a spherical cap (10) welded to the hub.
